# EUROPÄISCHE PATENTSCHRIFT

(11) **EP 3 703 905 B1**
(45) Veröffentlichungstag und Bekanntmachung des Hinweises auf die Patenterteilung: **20.03.2024**
(21) Anmeldenummer: 19701341.0
(22) Anmeldetag: 22.01.2019
(51) Int. Cl.: B24B 1/00, B24B 19/26, B24B 27/00, B24B 27/033

(54) **VERFAHREN ZUM SCHLEIFEN UND/ODER POLIEREN EINER FEHLSTELLE SOWIE VORRICHTUNG ZUR DURCHFÜHRUNG DES VERFAHRENS**
METHOD FOR GRINDING AND/OR POLISHING A DEFECT AND DEVICE FOR CARRYING OUT THE METHOD
PROCÉDÉ DE RECTIFICATION ET/OU DE POLISSAGE D'UN POINT DE DÉFAUT AINSI QUE DISPOSITIF POUR METTRE EN UVRE LE PROCÉDÉ

(30) Priorität: 22.01.2018 DE 102018101293
(43) Veröffentlichungstag der Anmeldung: 09.09.2020
(73) Patentinhaber: Rud. Starcke GmbH & Co. KG, 49324 Melle (DE)
(72) Erfinder: UNNERSTALL, Werner, 49326 Melle (DE); WALL, Christian, 32120 Hiddenhausen (DE); BURSTEIN, Christian, 33824 Werther (DE); KAMPMEYER, Stephan, 49326 Melle (DE)
(74) Vertreter: Dantz, Jan Henning
(86) Internationale Anmeldenummer: PCT/EP2019/051417
(87) Internationale Veröffentlichungsnummer: WO 2019/141855

(56) Entgegenhaltungen:
- CN-B- 101 898 325
- DE-A1- 3 014 997
- US-A1- 2012 220 194

## Beschreibung

Die Erfindung betrifft ein Verfahren zum Schleifen und/oder Polieren einer Fehlstelle in der Oberflächenbeschichtung eines Werkstücks nach dem Oberbegriff des Anspruchs 1 sowie eine Vorrichtung zur Durchführung des Verfahrens. US 2012/220194 A1 offenbart ein Verfahren zur Oberflächenbearbeitung der Oberfläche eines dreidimensionalen Objekts. Insbesondere bei Fehlstellen in lackierten Oberflächen, wie sie Karosserien von Kraftfahrzeugen aufweisen, werden diese Fehlstellen punktförmig beschliffen und diese Schleifstelle danach poliert. Dabei werden das Schleif- und Polierwerkzeug, an dem eine Schleifscheibe bzw. eine Polierscheibe gehalten sind, manuell von einem Bediener geführt, der entsprechende Schleifbewegungen unter einem Anpressdruck vollführt.

Ein Stützteller des Schleif- bzw. Polierwerkzeuges, an dem das Schleif- oder Polierblatt gehalten ist, bewegt sich aufgrund der Maschinenkonzeption orbital, rotativ oder vibrierend, d.h., der Stützteller vollführt eine vom Maschinenbediener nicht beeinflussbare Bewegung.

Neben der richtigen Wahl des Schleifmittels sowie der Polierpaste sind der Anpressdruck und die Schleif- bzw. Polierbewegung bestimmend für das Bearbeitungsergebnis. Dabei ergibt sich der Anpressdruck bei der Bearbeitung einer waagerechten Fläche aus der Masse des Schleifwerkzeugs sowie der zusätzlich manuell aufgebrachten Kraft auf die Oberfläche.

Allerdings kann ein optimaler und gleichbleibender Anpressdruck beim Schleifen bzw. Polieren der Oberfläche bislang, also manuell, nicht sichergestellt werden. Dies betrifft gleichermaßen eine optimale und gleichbleibende Bewegung des Schleifwerkzeuges, wobei durch die Form und Größe des Schleifwerkzeuges sowie des Stütztellers eine genaue mittige Positionierung zur zu bearbeitenden Fehlstelle nur bedingt möglich ist.

In der Folge ergibt sich ein zusätzlicher Aufwand für eine Nachbearbeitung, der überdies nur in einer inakzeptablen Streubreite ein entsprechendes Ergebnis mit sich bringt.

Der Erfindung liegt die Aufgabe zugrunde, ein Verfahren der gattungsgemäßen Art so weiterzuentwickeln, dass das Schleif- bzw. Polierergebnis optimiert wird, bei gleichzeitiger Reproduzierbarkeit.

Diese Aufgabe wird durch ein Verfahren mit den Merkmalen des Anspruchs 1 gelöst.

Bei Nutzung des erfindungsgemäßen Verfahrens wird zum einen die Masse des Schleifwerkzeugs insoweit kompensiert als diese keinen Einfluss auf das Ergebnis hat. Die Schleifbewegung des Schleifwerkzeugs und dessen Bewegungsart, d.h. die Orbital-, Rotativ- und/oder Vibrations-Bewegungen sind aufeinander abgestimmt und in einer zu vollführenden Schleif- und Polierbahn in einem Rechner hinterlegt.

Die Schleif- oder Polierscheibe wird zunächst entlang einer zur Fehlstelle konzentrischen inneren Schleifbahn geführt und danach unterbrechungsfrei entlang einer spiralförmigen Schleifbahn in eine äußere konzentrische Schleifbahn geführt.

Bevorzugt wird die Schleif- oder Polierscheibe während der kreisenden Schleifbewegung gegenüber der Senkrechten zur Fehlstelle um einen vorgegebenen Winkel nach innen gekippt und definiert dabei einen Kegelwinkel. Dieser Kegelwinkel verstärkt die Schleifleistung im Mittelpunkt der Kreisbahn, so dass die Fehlstelle gezielter, einfacher und schneller bearbeitet wird und ein sanfter Übergang zum Rand der Schleifstelle entsteht.

Der Radius der äußere konzentrische Schleifbahn ist dabei nicht größer als der halbe Durchmesser des Schleiftellers bzw. der Schleif- oder Polierscheibe.

Eine Vorrichtung des erfindungsgemäßen Verfahrens ist derart ausgebildet, dass ein Schleif- oder Polierwerkzeug als mit einem Rechner verbundener Roboter ausgebildet ist, der einen an einem Arm befestigten, orbital, rotierend und/oder vibrierend bewegbaren Stützteller zur Halterung einer Schleif- oder Polierscheibe aufweist, wobei der Arm rechnergesteuert bewegbar ist.

Das erfindungsgemäße Verfahren wird nachfolgend nochmals anhand der beigefügten Zeichnungen beschrieben.

Es zeigen:
- Fig. 1 und 2: den Bewegungsablauf beim erfindungsgemäßen Schleifen in einer schematischen Ansicht,
- Fig. 3 bis 5: den Bewegungsablauf beim erfindungsgemäßen Polieren, gleichfalls jeweils in einer schematischen Ansicht.

Die Schleifbewegung und die Bewegungsart eines Schleifwerkzeugs sind als automatische Schleifbahn im Rechner als Arbeitsprogramm hinterlegt.

Zu Beginn der Schleifbewegung wird der Mittelpunkt der Schleifscheibe bzw. des Stütztellers zur zu schleifenden Fehlstelle 1 ausgerichtet, wobei die Schleifbahn in einem inneren Kreis 2 beginnt. Während der Schleifbewegung in der Schleifbahn 2 ist die Mitte der Schleifscheibe gegenüber der Senkrechten zur Fehlstelle 1 um einen vorgegebenen Winkel nach innen gekippt, unter Anstellung eines Kegelwinkels.

Wie erwähnt, sind beim Schleifen von Konturen das Schleifwerkzeug und das zu bearbeitende Werkstück üblicherweise orthogonal zueinander ausgerichtet.

Die Anstellung der Schleifscheibe in einem Kegelwinkel verstärkt die Schleifleistung im Mittelpunkt der Schleifscheibe, wodurch die Fehlstelle gezielter, einfacher und schneller ausgeschliffen wird.

Je nach Erfordernis kann die Schleifscheibe ein oder mehrmals entlang der Schleifbahn 2 geführt werden.

Entlang einer Spiralbahn 3 wird die Schleifscheibe in eine konzentrische Schleifbahn 4 geführt und zwar ohne Anstellung der Schleifscheibe in einem Kegelwinkel, wodurch die Schleifübergänge geglättet und ein ebenes Endresultat erreicht wird. Dadurch entsteht eine in Figur 2 dargestellte Schleifstellenfläche F2. Auch die Schleifbahn 4 kann ein oder mehrmals beschliffen werden.

Der Abstand zwischen der Fehlstelle 1, der Schleifbahn 2 sowie der Schleifbahn 4 ist abhängig von der Größe der Fehlstelle 1 und deren Ausprägung sowie dem Durchmesser D der Schleifscheibe. Die Spiralbahn 3 kann je nach Ausprägung der Fehlstelle unterschiedlich lang sein.

Die Radien der Schleifbahnen 2 und 4 müssen immer kleiner als der halbe Durchmesser D des Schleiftellers bzw. der Schleifscheibe sein, wodurch insbesondere durch die innere Kreisbahn 2 die fehlerbehaftete Stelle des zu bearbeitenden Werkstücks eine intensivere kontinuierliche Bearbeitung erfährt und dadurch die in Figur 2 dargestellte sogenannte effektive Schleiffläche F1 entsteht.

Der Abstand zwischen den Radien R1, R2 der Schleifbahnen 2 und 4 kann je nach zu bearbeitender Fehlstelle entsprechend angepasst werden. Beispielsweise wird der Abstand zwischen der inneren Schleifbahn 2 und der äußeren Schleifbahn 4 möglichst klein gewählt, um Fehlstellen in Bereichen wie beispielsweise entlang von Rändern einer Karosserie eines Kraftfahrzeuges, entlang der Fettkanten der Karossenmodule sowie in engen Radien der Karosse effektiv bearbeiten zu können.

Den Schleifbahnen 2 und 4 werden Schleifzeiten zugeordnet, ebenso wie Andruckkräfte des Schleifwerkzeugs und Drehzahlen oder Hubzahlen. Dabei haben die in kürzerer Zeit als bisher hergestellten Schleifstellen immer die gleiche Ausprägung und Form, sind also reproduzierbar. Der Kegelwinkel wird zu Beginn der Schleifbahn 3 in einer vorher definierten Strecke kontinuierlich auf 0 reduziert.

Ein weiterer Vorteil des erfindungsgemäßen Verfahrens liegt darin, dass die Form der Schleifmittel auf einem Träger kleiner ausgeführt sein können, wodurch der Schleifmittelbedarf deutlich reduziert wird, ebenso wie der notwendige Energiebedarf.

Eine rechnergestützte statistische Auswertung zwischen einer Fehleranzahl und dem Schleifmittelverbrauch dient als Grundlage für einen kontinuierlichen Verbesserungsprozess.

In den Figuren 3-5 ist schematisch der Bewegungsablauf eines Polierwerkzeuges bei einem automatisierten Polieren dargestellt. Die Polierbewegung sowie die Bewegungsart des Polierwerkzeuges erfolgen ebenfalls rechnergesteuert, wobei die entsprechenden Parameter in einem Rechner hinterlegt sind.

Ebenso wie beim Schleifen wird der Mittelpunkt des Polierkopfes exakt zur Fehlstelle 1 ausgerichtet.

Beim Polieren von Konturen, beispielsweise die Oberfläche einer Fahrzeugkarosse, sind das Polierwerkzeug und die Oberfläche orthogonal zueinander ausgerichtet.

In der Figur 3 ist eine erste Polierbahn 5 dargestellt, die an der Fehlstelle 1 beginnt und sich spiralförmig nach außen erstreckt.

Im weiteren Verlauf führt eine sich anschließende zweite Polierbahn 6 spiralförmig zurück bis zur Fehlstelle 1. Dabei können die Bewegungen entlang der Polierbahnen 5, 6, je nach Bedarf einmalig oder mehrmalig sein.

In der Figur 5 ist der Bewegungsablauf, entsprechend den Polierbahnen 5 und 6, der einem Poliervorgang entspricht, zusammengefasst dargestellt, wobei die erste Polierbahn 5 als Voll-Linie und die zweite Polierbahn 6 gestrichelt abgebildet ist.

Innerhalb der Polierbahnen 5, 6 wird der Anpressdruck in Stufen geregelt, wobei die Anpassung in Abhängigkeit der Bahnlänge erfolgt. Dabei erfolgt die Regelung des Anpressdrucks beispielsweise unterstützt durch entsprechende Drucksensoren im Roboter.

Ausgehend von der Fehlstelle 1 beginnt die Bewegung entsprechend der Polierbahn 5 mit einem Anpressdruck P1, der entlang der Polierbahn 5 nach au-ßen hin reduziert wird.

Beim Übergang der Polierbahn 5 zur Polierbahn 6 wird der Anpressdruck weiter reduziert, um den Polierübergang zu glätten.

Im weiteren Verlauf, d.h. auf der Polierbahn 6 zurück zur Fehlstelle, wird der Anpressdruck reduziert, um ein Erhitzen der üblicherweise als Polierschwamm ausgebildeten Polierscheibe zu verhindern.

Die Polierzeiten entlang der Polierbahnen 5, 6 werden ebenso wie die Anpressdrücke und die jeweiligen Dreh- oder Hubzahlen des Polierwerkzeugs in einem entsprechenden Programm des Rechners hinterlegt. Zudem wird die Polierzeit an die Größe der Schleifstelle angepasst.

Die Polierstellen sind durch das erfindungsgemäße Verfahren in deutlich kürzerer Zeit herzustellen und haben im Übrigen immer die gleiche Ausprägung und

Form, sind also reproduzierbar. In der Folge kann der Poliermitteleinsatz merklich reduziert werden, ebenso wie der Energiebedarf.

Die nun mögliche statistische Auswertung zwischen einer Polieranzahl und einem Poliermittelverbrauch kann als Grundlage für einen kontinuierlichen Verbesserungsprozess genutzt werden.

### Bezugszeichenliste

- 1: Fehlstelle
- 2: Schleifbahn
- 3: Spiralbahn
- 4: Schleifbahn
- 5: Polierbahn
- 6: Polierbahn
- 7: Schleif- oder Polierscheibe

- F1: Effektive Schleiffläche
- F2: Schleifstellenfläche
- R1: Radius
- R2: Radius
- D: Durchmesser der Schleif- oder Polierscheibe

## Patentansprüche

1. Verfahren zum Schleifen und/oder Polieren einer Fehlstelle (1) in der Oberflächenbeschichtung eines Werkstücks, wobei eine an einem Werkzeug gehaltene Schleif- oder Polierscheibe (7) mit orbitalen, rotierenden und/oder vibrierenden Bewegungen mit Druck über die Fehlstelle (1) geführt wird, wobei das mit der Schleif- oder Polierscheibe bestückte Werkzeug automatisch und rechnergesteuert anhand eines hinterlegten Programms über die Fehlstelle (1) bewegt wird, **dadurch gekennzeichnet, dass** die Schleif- oder Polierscheibe (7) zunächst entlang einer zur Fehlstelle (1) konzentrischen inneren Schleifbahn (2) geführt wird und danach unterbrechungsfrei entlang einer spiralförmigen Schleifbahn (3) in eine äu-ßere konzentrische Schleifbahn (4) geführt wird.

2. Verfahren nach Anspruch 1, **dadurch gekennzeichnet, dass** zu Beginn des Schleif- oder Poliervorgangs der Mittelpunkt der Schleif- oder Polierscheibe (7) direkt auf die innere Schleifbahn (2) ausgerichtet wird.

3. Verfahren nach Anspruch 1 oder 2, **dadurch gekennzeichnet, dass** beim Schleifen oder Polieren einer konturierten Oberfläche das Werkzeug gegenüber der Oberfläche orthogonal ausgerichtet wird.

4. Verfahren nach einem der vorhergehenden Ansprüche, **dadurch gekennzeichnet, dass** die Schleif- oder Polierscheibe (7) während der Schleifbewegung in der Schleifbahn (2) gegenüber der Senkrechten der Fehlstelle (1) um einen vorgegebenen Winkel nach innen gekippt wird.

5. Verfahren nach einem der vorhergehenden Ansprüche, **dadurch gekennzeichnet, dass** die Schleif- oder Polierscheibe (7) ein- oder mehrfach entlang der inneren Schleifbahn (2) geführt wird.

6. Verfahren nach einem der vorhergehenden Ansprüche, **dadurch gekennzeichnet, dass** die Schleif- oder Polierscheibe (7) ausgehend von der Fehlstelle (1) entlang einer spiralförmigen Polierbahn (5) nach außen geführt und direkt anschließend entlang einer spiralförmigen Polierbahn (6) zurück zur Fehlstelle (1) geführt wird.

7. Verfahren nach einem der vorhergehenden Ansprüche, **dadurch gekennzeichnet, dass** der Radius (R1) der äußeren Schleifbahn (4) kleiner als der halbe Durchmesser (D) der Schleif- oder Polierscheibe (7) ist.

8. Verfahren nach einem der vorhergehenden Ansprüche, **dadurch gekennzeichnet, dass** der Anpressdruck der Schleif- oder Polierscheibe (7) ausgehend von der Fehlstelle (1) entlang der Polierbahn (5) reduziert wird, ebenso wie im weiteren Verlauf entlang der Polierbahn (6) zur Fehlstelle (1) hin.

9. Vorrichtung zum Schleifen und/oder Polieren einer Fehlstelle (1) in der Oberflächenbeschichtung eines Werkstücks, wobei ein Schleif- oder Polierwerkzeug als mit einem Rechner verbundener Roboter ausgebildet ist, der einen an einem Arm des Roboters befestigten, orbital, rotierend und/oder vibrierend bewegbaren Stützteller zur Halterung einer Schleif- oder Polierscheibe (7) aufweist, wobei der Arm rechnergesteuert bewegbar ist, **dadurch gekennzeichnet, dass** im Rechner ein Programm zur Durchführung des Verfahrens nach Anspruch 1 hinterlegt ist.

## Claims

1. Method for grinding and/or polishing a defect (1) in the surface coating of a workpiece, wherein a grinding or polishing disc (7) held on a tool is guided over the defect (1) with orbital, rotating and/or vibrating movements with pressure, wherein the tool equipped with the grinding or polishing disc is moved over the defect (1) in an automatic and computer-controlled manner on the basis of a stored program, **characterized in that** the grinding or polishing disc (7) is first guided along a concentrically inner grinding path (2) relative to the defect (1) and is then guided without interruption along a spiral-shaped grinding path (3) into an outer concentric grinding path (4).

2. Method according to claim 1, **characterized in that** at the beginning of the grinding or polishing process, the center of the grinding or polishing disc (7) is aligned directly with the inner grinding path (2).

3. Method according to claim 1 or 2, **characterized in that** when grinding or polishing a contoured surface, the tool is aligned orthogonally relative to the surface.

4. Method according to one of the preceding claims, **characterized in that** the grinding or polishing disc (7) is tilted inwards by a predetermined angle relative to the perpendicular of the defect (1) during the grinding movement in the grinding path (2).

5. Method according to one of the preceding claims, **characterized in that** the grinding or polishing disc (7) is guided one or more times along the inner grinding path (2).

6. Method according to one of the preceding claims, **characterized in that** the grinding or polishing disc (7) is guided outwards starting from the defect (1) along a spiral-shaped polishing path (5) and directly subsequently is guided along a spiral-shaped polishing path (6) back to the defect (1).

7. Method according to one of the preceding claims, **characterized in that** the radius (R1) of the outer grinding path (4) is smaller than half the diameter (D) of the grinding or polishing disc (7).

8. Method according to one of the preceding claims, **characterized in that** the contact pressure of the grinding or polishing disc (7) is reduced starting from the defect (1) along the polishing path (5), as well as in the further course along the polishing path (6) towards the defect (1).

9. Device for grinding and/or polishing a defect (1) in the surface coating of a workpiece, wherein a grinding or polishing tool is designed as a robot connected to a computer, which comprises a backing pad which is attached to an arm of the robot and can be moved in an orbital, rotating and/or vibrating manner for holding a grinding or polishing disc (7), wherein the arm can be moved in a computer-controlled manner, **characterized in that** a program for carrying out the method according to claim 1 is stored in the computer.

## Revendications

1. Procédé pour poncer et/ou polir un défaut (1) dans le revêtement de surface d'une pièce d'oeuvre, dans lequel un disque de ponçage ou de polissage (7) retenu sur un outil est guidé par-dessus le défaut (1) en mouvements orbitaux, tournants et/ou vibrants et en exerçant une pression, dans lequel l'outil équipé du disque de ponçage ou de polissage est déplacé par-dessus le défaut (1) de façon automatique et sous le contrôle d'un ordinateur à l'aide d'un programme stocké en mémoire, **caractérisé en ce que** le disque de ponçage ou de polissage (7) est d'abord guidé le long d'une première trajectoire de ponçage intérieure (2) concentrique du défaut (1) puis, sans interruption, sur une trajectoire de ponçage en spirale (3) jusqu'à une trajectoire de ponçage concentrique extérieure (4).

2. Procédé selon la revendication 1, **caractérisé en ce que**, au début de l'opération de ponçage ou de polissage, le centre du disque de ponçage ou de polissage (7) est orienté directement vers la trajectoire de ponçage intérieure (2).

3. Procédé selon la revendication 1 ou 2, **caractérisé en ce que**, lors du ponçage ou du polissage d'une surface contournée, l'outil est orienté à angle droit par rapport à la surface.

4. Procédé selon l'une des revendications précédentes, **caractérisé en ce que** le disque de ponçage ou de polissage (7) est incliné selon un angle prédéterminé vers l'intérieur par rapport à la perpendiculaire au défaut (1) pendant le mouvement de ponçage sur la trajectoire de ponçage (2).

5. Procédé selon l'une des revendications précédentes, **caractérisé en ce que** le disque de ponçage ou de polissage (7) est passé une ou plusieurs fois le long de la trajectoire de ponçage intérieure (2).

6. Procédé selon l'une des revendications précédentes, **caractérisé en ce que** le disque de ponçage ou de polissage (7) est guidé vers l'extérieur à partir du défaut (1) sur une trajectoire de polissage en spirale (5) et, immédiatement après, ramené au défaut (1) sur une trajectoire de polissage en spirale (6).

7. Procédé selon l'une des revendications précédentes, **caractérisé en ce que** le rayon (R1) de la trajectoire de polissage extérieure (4) est plus petit que la moitié du diamètre (D) du disque de ponçage ou de polissage (7).

8. Procédé selon l'une des revendications précédentes, **caractérisé en ce que** la pression d'application du disque de ponçage ou de polissage (7) est réduite à partir du défaut (1) le long de la trajectoire de polissage (5), puis le long de la trajectoire de polissage (6) jusqu'au défaut (1).

9. Procédé pour poncer et/ou polir un défaut (1) dans le revêtement de surface d'une pièce d'oeuvre, dans lequel un outil de ponçage ou de polissage est conformé comme un robot communiquant avec un ordinateur, qui présente un plateau d'appui, fixé à un bras du robot et capable de mouvements orbitaux, tournants et/ou vibrants, pour la fixation d'un disque de ponçage ou de polissage (7), lequel bras peut être déplacé sous le contrôle de l'ordinateur, **caractérisé en ce qu'**un programme servant à l'exécution du procédé selon la revendication 1 est stocké dans la mémoire de l'ordinateur.
